# EUROPÄISCHE PATENTSCHRIFT

(11) **EP 0 815 405 B1**
(45) Veröffentlichungstag und Bekanntmachung des Hinweises auf die Patenterteilung: **02.06.1999**
(21) Anmeldenummer: 96903882.7
(22) Anmeldetag: 14.02.1996
(51) Int. Cl.: F27B 9/16, F27D 5/00, C21D 9/00, F27D 3/12, F27B 9/00, F27D 1/00

(54) **FEUERFESTES FORMTEIL FÜR DREHHERDÖFEN**
REFRACTORY MOULDING FOR REVOLVING HEARTH FURNACES
PIECE MOULEE REFRACTAIRE POUR FOURS A SOLE TOURNANTE

(30) Priorität: 11.03.1995 DE 19508848
(43) Veröffentlichungstag der Anmeldung: 07.01.1998
(73) Patentinhaber: Plibrico G.m.b.H., 40210 Düsseldorf (DE)
(72) Erfinder: JOSTEN, Hans-J., D-47624 Kevelaer (DE); ZEHREN, Ingolf, D-59174 Kamen (DE)
(74) Vertreter: Lippert, Hans-Joachim, Dipl.-Ing.
(86) Internationale Anmeldenummer: DE9600270
(87) Internationale Veröffentlichungsnummer: WO9628702

(56) Entgegenhaltungen:
- DE-A- 1 919 982
- DE-B- 1 281 470
- GB-A- 2 063 801
- US-A- 2 325 757
- US-A- 4 412 813

## Beschreibung

Die Erfindung betrifft ein feuerfestes Formteil zur Bodenauskleidung von Drehherdöfen, mit zylindrischem oder rohrförmigem Glühgut, das in einer in Längsrichtung des Glühgutes verlaufenden, etwa teilkreisförmigen Aufnahme des Formteiles liegt.

Zum Glühen bzw. Erwärmen von Stahlrohlingen bzw. Knüppeln oder sonstigem Halbzeug werden neben den sogenannten Stoßöfen auch Drehherdöfen verwendet, bei denen die Rohlinge mittels einer Chargiervorrichtung, beispielsweise eines Chargiermanipulators, auf den Boden des Drehherdofens aufgelegt und nach dem Durchlauf durch den Ofen im heißen Zustand zur Weiterverarbeitung wieder entnommen werden.

Beim Glühen von zylindrischem oder rohrförmigem Glühgut sind dabei in der feuerfesten Bodenplatte des Drehherdofens radial verlaufende, etwa teilkreisförmige Aufnahmen vorgesehen, die verhindern sollen, daß sich das Glühgut durch seitliches Wegrollen auf der Bodenplatte bewegen kann.

Zumindest bei der Neuzustellung der Bodenplatte werden nach dem Stand der Technik dazu feuerfeste Fertigformteile verwendet, die im Gegensatz zu gestampften Bodenplatten eine vergleichsweise hohe Haltbarkeit aufweisen.

Durch die Temperaturunterschiede zwischen dem kalteingesetzten Glühgut und der heißen Feuerfestauskleidung im Bereich der teilkreisförmigen Aufnahme kommt es zu einem fortschreitenden Verschleiß der Bodenauskleidung bzw. Aufnahme derart, daß die Berührungszone unterhalb des Glühgutes oberflächlich abplatzt und das Glühgut im Laufe der Zeit in der Bodenauskleidung durch die sich vertiefende Aufnahme nach unten sinkt.

Durch diesen fortschreitenden Verschleiß wird nicht nur die Bodenauskleidung geschwächt bzw. zerstört, es kommt auch beim Glühgut zu Qualitätseinbußen, da ein immer geringerer Bereich des Glühgutumfanges den Herdboden nach oben überragt und für eine direkte Erwärmung durch die Ofenatmosphäre bzw. Wärmestrahlung zur Verfügung steht. Dadurch ergibt sich über den Glühgutquerschnitt gesehen eine ungleichmäßige Erwärmung, wodurch sich beispielsweise bei der Herstellung von Rohren aus Vollzylindern auf einer Lochpresse bzw. einem Schrägwalzwerk radiale Abweichungen des Dornes ergeben können. Auch werden durch den beschriebenen Mechanismus der Wirkungsgrad des Ofens und die Aufheizgeschwindigkeit des Glühgutes verringert, so daß ggf. die Glühzeiten verlängert werden müssen.

Eine Neuauskleidung der Bodenplatte und ein damit verbundener längerer Stillstand des Drehherdofens wird schließlich dann unumgänglich, wenn die Rohlinge in die Bodenplatte derart weit abgesenkt sind, daß sie von dem Chargiermanipulator nicht mehr erfaßt und entnommen werden können.

Beim Glühen von zylindrischem Halbzeug mit einem Durchmesser von ca. 200 mm ist beispielsweise ein maximaler Verschleiß von 50 mm zulässig, der bei den bekannten Zustellungsarten etwa nach zwei Jahren erreicht ist.

Der Erfindung liegt die Aufgabe zugrunde, ein feuerfestes Formteil zur Bodenauskleidung von Drehherdöfen für zylindrisches oder rohrförmiges Glühgut zu schaffen, mit dem die Verfügbarkeit des Ofens erhöht und die Qualität des Glühgutes verbessert werden kann.

Diese Aufgabe wird durch die Merkmale aus Anspruch 1 gelöst.

Durch die erfindungsgemäße Aufwölbung mit der oberen teilkreisförmigen Aufnahme ist der Verschleißweg des Feuerfestmaterials unterhalb des Glühgutes wesentlich erhöht, ohne daß es zu einer nicht zulässigen Abdeckung der umfänglichen Seitenflächen des Glühgutes durch Absenkung in die Bodenauskleidung kommen kann. Auf diese Weise kann die Verfügbarkeit des Ofens bzw. die Lebensdauer der Feuerfestauskleidung nahezu verdoppelt werden, wobei gleichzeitig eine gleichmäßigere Erwärmung des Glühgutes und damit eine entsprechende Verbesserung der Qualität bzw. Vereinfachung der Weiterverarbeitung gegeben ist. So ist beispielsweise beim Verarbeiten der Rohlinge auf einer Lochpresse bzw. einem Schrägwalzwerk die Gefahr eines seitlichen Verlaufens des Lochdornes wesentlich verringert.

Die seitlichen Flanken der Aufwölbung nehmen zur Horizontalen vorzugsweise einen Winkel zwischen etwa 30 und 60° ein. Bei dieser Ausbildung der seitlichen Flanken können die auftretenden Wärmespannungen und Scherkräfte optimal in das Formteilinnere abgeleitet werden, ohne daß es zu größeren Abplatzungen kommt.

Wie bereits erwähnt, werden die einzelnen Formteile derart in die Bodenauskleidung eingefügt, daß die Aufwölbungen in Längsrichtung des Glühgutes radial zur Drehachse des Drehherdbodens verlaufen.

Ggf. können sich dabei zwischen in radialer Richtung benachbarten Formteilen quaderförmige Steine ohne Auswölbung bzw. entsprechend ausgebildete feuerfeste Stampfmassen mit ebener Oberfläche befinden. Zwar kann durch die höhere Druckbelastung ggf. ein erhöhter Verschleiß der einzelnen erfindungsgemäßen Formteile hervorgerufen werden, andererseits ist durch die für die Ofenatmosphäre oder Strahlungswärme frei zugängliche gesamte Umfangsfläche des Glühgutes in den dazwischen liegenden Bereichen eine Erhöhung der Durchsatzleistung des Ofens möglich.

Der Radius der teilkreisförmigen Aufnahme kann bei einer weiteren Ausgestaltung des Formteiles kleiner als der Radius des Glühgutes ausgebildet sein. Dadurch kommt es an den seitlichen Kanten der Aufnahme zu einer linienförmigen Zweipunktbelastung, wodurch in diesen Bereichen ein gewisser vorauseilender Verschleiß hervorgerufen wird, der jedoch dazu führt, daß die zur Erwärmung zur Verfügung stehende Oberfläche des Glühgutes erhöht ist. Diese Wirkung ergibt sich im übrigen auch dann, wenn das kalt eingesetzte Glühgut seinen Durchmesser aufgrund der Erwärmung erhöht und es somit zu einer vermehrten Belastung der seitlichen Kanten der Aufnahme kommt.

Die Basisbreite der Aufwölbung auf der Ebene des Herdbodens ist vorzugsweise nicht größer als der Durchmesser des Glühgutes. Damit wird verhindert, daß sich seitliche Stege bilden, die das Glühgut seitlich abdecken.

Je nach Durchmesser des Glühgutes, der Ofengröße und dem resultierenden Gewicht der Formteile können zwei oder mehrere Aufwölbungen bzw. Aufnahmen vorgesehen sein, so daß die Neuzustellung der Bodenauskleidung vereinfacht ist.

Die erfindungsgemäßen Fertigformteile bestehen aus hochverschleißfesten Feuerfestmaterialien und können beispielsweise industriell durch Stampfen, Gießen und Vibrieren oder Pressen hergestellt werden.

Die Erfindung ist in der Zeichnung beispielsweise veranschaulicht und wird im nachfolgenden anhand der Zeichnung im einzelnen erläutert. Es zeigen:
- Fig. 1: ein herkömmliches Formteil zur Bodenauskleidung von Drehherdöfen für zylindrisches Glühgut,
- Fig. 2: ein Verschleißbild eines Formteiles gem. Fig. 1,
- Fig. 3: ein erfindungsgemäßes Formteil und
- Fig. 4: ein Verschleißbild eines Formteiles gem. Fig. 3.

Das dem Stand der Technik entsprechende Formteil gem. Fig. 1 besteht im wesentlichen aus einem etwa quaderförmigen Stein 1 mit zwei in Glühgutlängsrichtung verlaufenden teilkreisförmigen Aufnahmen 2.

Beim Glühen von zylindrischen Knüppeln ergibt sich ein Verschleißbild gem. Fig. 2, wobei die teilkreisförmige Aufnahme 2 und mit ihr das Glühgut nach unten in die feuerfeste Auskleidung abgesenkt wird. Die Verschleißkurven sind jeweils für ein Absinken des Glühgutes um 10 mm dargestellt.

Das erfindungsgemäße Formteil 3 nach Fig. 3 besteht ebenfalls aus einem etwa quaderförmigen Grundkörper 4 mit in Längsrichtung des Glühgutes 5 verlaufenden teilkreisförmigen Aufnahmen 6.

Die Aufnahmen 6 sind auf der Oberseite von Aufwölbungen 7 ausgebildet, deren seitliche Flanken 8 mit der Horizontalen einen Winkel von ca. 45° einschließen.

Das in Fig. 4 gezeigte Verschleißbild läßt erkennen, daß im Gegensatz zum Stand der Technik die Verschleißtiefe erheblich vergrößert werden kann, ohne daß es zu unzulässigen Abdeckungen der Umfangsfläche des Glühgutes 5 kommen kann. So entspricht der sich bei einem herkömmlichen Formteil 1 nach einem Verschleiß von 50 mm ergebende abgedeckte Winkelbereich etwa demjenigen, der sich bei dem erfindungsgemäßen Formteil 3 nach einem Verschleiß von 90 mm einstellt.

### Bezugszeichenliste

- 1: Formteil
- 2: teilkreisförmige Aufnahme
- 3: Formteil
- 4: quaderförmiger Grundkörper
- 5: Glühgut
- 6: teilkreisförmige Aufnahme
- 7: Aufwölbung
- 8: seitliche Flanke

## Patentansprüche

1. Feuerfestes Formteil zur Bodenauskleidung von Drehherdöfen, mit zylindrischem oder rohrförmigem Glühgut, das in einer in Längsrichtung des Glühgutes verlaufenden, etwa teilkreisförmigen Aufnahme des Formteiles liegt, die auf der dem Glühgut zugewandten Oberseite einer sich in Längsrichtung des Glühgutes erstreckenden Aufwölbung ausgebildet ist und sich über der dem Drehherdboden zuwendbaren Grundfläche erhebt, **dadurch gekennzeichnet**, daß die Aufwölbung sich nach oben, quer zur Längsrichtung des Glühgutes gesehen, verjüngt.

2. Formteil nach Anspruch 1, **dadurch gekennzeichnet**, daß die seitlichen Flanken (8) der Aufwölbung (7) zur Horizontalen einen Winkel zwischen 20 und 80°, vorzugsweise zwischen 30 und 60° einschließen.

3. Formteil nach Anspruch 1 oder 2, **dadurch gekennzeichnet**, daß sich die Aufwölbung (7) radial zur Drehachse des Drehherdbodens erstreckt.

4. Formteil nach einem der Ansprüche 1 bis 3, **dadurch gekennzeichnet**, daß der Radius der teilkreisförmigen Aufnahme (6) kleiner als der Radius des Glühgutes (5) ist.

5. Formteil nach einem der Ansprüche 1 bis 4, **dadurch gekennzeichnet**, daß es mehrere Aufwölbungen (7) bzw. Aufnahmen (6) aufweist.

6. Formteil nach einem der Ansprüche 1 bis 5, **dadurch gekennzeichnet**, daß es aus einem gestampften, gegossenen oder gepreßten Feuerfestmaterial besteht.

## Claims

1. Refractory moulding for lining the floor of revolving-hearth furnaces for annealing cylindrical or tubular material which lies in an approximately arcuate recess of the moulding extending in a longitudinal direction relative to the material to be annealed, the recess being formed on the upper side, facing the material to be annealed, of a bulge extending in a longitudinal direction relative to the material to be annealed, and the recess being raised above the base which can face towards the revolving hearth, characterized in that the bulge is tapered towards the top, viewed transverse to the longitudinal direction of the material to be annealed.

2. Moulding according to Claim 1, characterized in that the sides (8) of the bulge (7) are inclined to the horizontal at an angle of between 20 and 80°, preferably between 30 and 60°.

3. Moulding according to Claim 1 or Claim 2, characterized in that the bulge (7) extends radially relative to the axis of rotation of the revolving hearth.

4. Moulding according to any one of Claims 1 to 3, characterized in that the radius of the arcuate recess (6) is smaller than the radius of the material (5) to be annealed.

5. Moulding according to any one of Claims 1 to 4, characterized in that it comprises a plurality of bulges (7) and recesses (6).

6. Moulding according to any one of Claims 1 to 5, characterized in that it is composed of a compressed, cast or moulded refractory material.

## Revendications

1. Pièce profilée réfractaire, pour le revêtement de sole de fours à sole tournants fonctionnant avec un produit à recuire de forme cylindrique ou tubulaire, placé dans un logement, s'étendant dans la direction longitudinale du produit à recuire, à peu près en forme de cercle partiel, de la pièce profilée, logement réalisé sur la face supérieure, tournée vers le produit à recuire, d'un bombement s'étendant dans la direction longitudinale du produit à recuire et situé en surélévation au-dessus de la surface de base pouvant être tournée vers la sole (2) du foyer à sole, caractérisée en ce que le bombement va en s'effilant en allant vers le haut, si l'on observe dans une direction transversale à la direction longitudinale du produit à recuire.

2. Pièce profilée selon la revendication 1, caractérisée en ce que les flancs latéraux (8) du bombement (7) font, par rapport à l'horizontale, un angle compris entre 20 et 80 degrés, de préférence entre 30 et 60 degrés.

3. Pièce profilée selon la revendication 1 ou 2, caractérisée en ce que le bombement (7) s'étend radialement par rapport à l'axe de rotation de la sole du four à sole.

4. Pièce profilée selon l'une des revendications 1 à 3, caractérisée en ce que le rayon du logement (6) en forme de cercle partiel est inférieur au rayon du produit à recuire (5).

5. Pièce profilée selon l'une des revendications 1 à 4, caractérisée en ce qu'elle présente plusieurs bombements (7) ou logements (6).

6. Pièce profilée selon l'une des revendications 1 à 5, caractérisée en ce qu'elle est constituée d'un matériau réfractaire dammé, coulé, ou pressé.
